# EUROPÄISCHE PATENTSCHRIFT

(11) **EP 0 208 976 B1**
(45) Veröffentlichungstag und Bekanntmachung des Hinweises auf die Patenterteilung: **31.08.1988**
(21) Anmeldenummer: 86108811.0
(22) Anmeldetag: 28.06.1986
(51) Int. Cl.: A47G 1/06

(54) **Halter für blattförmiges Bildgut**
Frame for picture material in sheet form
Cadre pour images en forme de feuille

(30) Priorität: 12.07.1985 DE 3524864
(43) Veröffentlichungstag der Anmeldung: 21.01.1987
(73) Patentinhaber: FILMOSTO-PROJEKTION Johannes Jost GmbH & Co., D-4300 Essen 1 (DE)
(72) Erfinder: Jost, Jochen, D-4300 Essen 1 (DE)
(74) Vertreter: Zenz, Joachim Klaus, Dipl.-Ing.

(56) Entgegenhaltungen:
- DE-A- 2 331 364
- DE-U- 1 964 352
- DE-U- 8 510 961
- DE-U- 8 515 057
- GB-A- 234 634
- US-A- 3 654 719
- US-A- 4 261 124

## Beschreibung

Die Erfindung betrifft einen Halter aus elastisch verformbarem Kunststoff zur Aufnahme von blattförmigem Bildgut mit einer eine Rückseite des Bildgutes im wesentlichen durchgehend flächig abstützenden Rückwand mit wenigstens zwei in gegenseitigem Abstand angeordneten, nach innen vorspringenden Halteansätzen zur Festlegung einer das Bildgut gegen die Rückwand drückenden transparenten Frontscheibe und mit wenigstens zwei in der Rückwand angeordneten Durchgangsöffnungen, die jeweils mit wenigstens einem Halteansatz ausgerichtet sind und deren Öffnungsquerschnitt wenigstens so groß ist wie der Überstand des wenigstens einen zugehörigen Halteansatzes.

Ein derartiger Halter ist durch das DE-U-8 515 057 bekannt.

Bei einem anderen bekannten Bilderrahmen sind vier gerade Seitenprofile des Rahmens jeweils für sich mit der Rückwand fest verklebt. Jede Rahmenseite hat einen Halteansatz in Form einer Rippe, die den Rand der Frontscheibe übergreift. Im Eckenbereich treffen die benachbarten Rahmenseiten in komplementären Stoßfugen zusammen und liegen dort lose aufeinander. Die Verbindungsstelle jeder einzelnen Rahmenseite mit der Rückwand bildet eine Kippkante, um die jede Rahmenseite soweit verschwenkbar ist, daß die Frontscheibe herausgenommen werden kann. Die Stoßfugen an den Ecken dieser bekannten Rahmenausführung sind nur bei sehr genauer Fertigung vollständig schließbar; insbesondere bei Herstellungstoleranzen oder Materialermüdungen können sich die Stoßfugen im Eckbereich verschieben, wodurch einerseits das äußere Erscheinungsbild des gesamten Rahmens gestört und andererseits die Haltefunktion der kurzen Halterippen beeinträchtigt wird. Die rippenartigen Halteansätze müssen separat gefertigt und mit der Rückwand genau verklebt werden. Eine einteilige Herstellung des bekannten Bilderrahmens im Spritzgußverfahren ist wegen der über die Rückwand vorspringenden Rippen nicht möglich.

Der Erfindung liegt die Aufgabe zugrunde, einen einfach bedienbaren, als Bilderrahmen dienenden Halter anzugeben, der sich in besonders einfacher Weise einteilig als Spritzgußformteil herstellen läßt und eine zuverlässige Haltefunktion des blattförmigen Bildguts und ein geschlossenes äußeres Erscheinungsbild auch nach längerem Gebrauch aufrechterhält.

Ausgehend von einem Halter der eingangs geannten Art, ist erfindungsgemäß zur Lösung dieser Aufgabe vorgesehen, daß der Halter einen von der Rückwand zur Frontseite hin vorspringenden, um laufenden Rahmen aufweist, von dem an wenigstens zwei verschiedenen Seiten die Halteansätze nach innen vorspringend angeformt sind, daß die Durchgangsöffnungen unmittelbar an Rahmenabschnitte angrenzen und daß wenigstens eine der Durchgangsöffnungen in einer solchen Länge entlang des unmittelbar benachbarten Rahmenabschnitts verläuft, daß der an beiden Enden im Rahmenverbund gehaltene Rahmenabschnitt unter Aufweitung der Durchgangsöffnung bis zum Ausheben des zugehörigen Halteansatzes aus dessen Verriegelungseingriff über der Frontscheibe seitlich auswölbbar ist.

Die Durchgangsöffnungen im randnahen Bereich der Bodenwand ermöglichen das Abheben des benachbarten Rahmenabschnitts von dessen Anlage an den Umfangskanten von Bildgut und Frontscheibe nach Art einer Bogensehne, wobei sich das elastisch verformbare Kunststoffmaterial des benachbarten Rahmenabschnitts entsprechend dehnt. Der benachbarte Halteansatz wird dabei von dem Rand der Frontscheibe abgerückt, so daß letztere zur Entnahme freigelegt ist. Sobald der ausgewölbte Rahmenabschnitt freigegeben wird, springt er wieder in die Ausgangslage zurück, da er von den angrenzenden Rahmenabschnitten, gegebenenfalls von den beiden benachbarten Rahmenseiten, gespannt gehalten wird. Die Rückwand gewährleistet eine praktisch vollständige, ebene Abstützung des Bildguts. Trotzdem läßt sich der erfindungsgemäße Kalter problemlos in einem zweiteiligen Formwerkzeug spritzen und aus der Form auswerfen. Die Durchgangsöffnungen in der Rückwand machen die Unterseiten der vorspringenden Halteansätze für geeignete Vorsprünge von Formwerkzeugen zugänglich, die beim Spritzen des Halters von der Rückseite her zugestellt werden. Wichtig ist dabei, daß die Durchgangsöffnungen nach Lage, Form und Größe wenigstens der Parallelprojektion der mit ihnen ausgerichteten Halteansätze entsprechen. Vorzugsweise sind die Durchgangsöffnungen größer als die Halteansatz-Überstände, d.h. größer als deren Parallelprojektion. Die Form läßt sich nach dem Spritzen problemlos öffnen, und der gespritzte Halter kann ohne weiteres aus den beiden Formhälften ausgeformt werden, da keine den Entformungsvorgang behindernden überhängenden Teile des fertigen Formteils existieren. Der fertige Formteil ist über den ganzen Umfang geschlossen, so daß seine durch die Herstellung festgelegte Form auch bei wiederholtem Wechseln des Bildguts oder Aufspreizung der Durchgangsöffnung zuverlässig erhalten bleibt bzw. nach Verformung wiederhergestellt wird.

In der Ausführung als rechteckiger Bilderrahmen ist der Halter erfindungsgemäß dadurch weitergebildet, daß nach innen vorspringende Halteansätze an zwei gegenüberliegenden Rahmenseiten angeformt sind und daß die Rückwand von diesen Rahmenseiten durch Schlitze freigeschnitten ist, die unmittelbar an die zugehörigen Rahmenabschnitte angrenzen und zu letzteren parallel verlaufen. Die Durchgangsöffnungen können Schlitze aufweisen, die parallel zu den zugehörigen und unmittelbar angrenzend an die Rahmenabschnitten angeordnet sind. Vorzugsweise verlaufen die Schlitze nur über eine Teillänge der benachbarten Rahmenseiten, um den Rahmen jeweils im Eckenbereich durch Verbindung mit der Rückwand zu stabilisieren und die Rückstellkräfte des einstückigen Rahmens dementsprechend zu erhöhen. Andererseits ist es aber möglich, Schlitze über die Rahmenecke zu verlängern, um einen ausreichenden elastischen Verformungshub des Rahmenabschnitts insbesondere bei eckennahen Halteansätzen zu schaffen.

Ein besonders einfacher Bildwechsel läßt sich in Weiterbildung der Erfindung dadurch erreichen, daß wenigstens eine Durchgangsöffnung nach Größe und Form so gestaltet ist, daß sie vom Benutzer mit einer Fingerkuppe durchgriffen werden kann. Bei Auswölben des die Durchgangsöffnung überspannenden Rahmenabschnitts kann die Durchgangsöffnung dabei von der RahmenRückseite aus mit einer Fingerkuppe durchgriffen und das blattförmige Bildgut zusammen mit der Frontscheibe aus der Aufnahmemulde ausgehoben werden. Vorzugsweise ist die Durchgangsöffnung an ihrer dem benachbarten Rahmenabschnitt abgewandten Seite teilkreisförmig begrenzt.

Die Stabilität des Gesamtrahmens läßt sich trotz leichter elastischer Auslenkbarkeit des jeweils freigeschnittenen Rahmenabschnitts dadurch erhöhen, daß der Rahmen nach hinten über die Rückwand kragenförmig vorspringt. Bei einer solchen Ausbildung verbleibt zwischen Rückwand und rückwärtiger Begrenzungsebene des Rahmens genügend Raum, um eine topfförmige Aufhängevorrichtung an der Rückwand anzubringen, vorzugsweise anzuspritzen.

Die Tiefe der von dem Rahmen umgrenzten Aufnahmemulde ist vorzugsweise größer als die gemeinsame Dicke von in den Rahmen eingelegtem Bildgut und Frontscheibe, so daß Bildgut und Frontscheibe in der Aufnahme mulde versenkt angeordnet sind. Dies ermöglicht die Verwendung einfacher geschnittener Glasscheiben als Frontscheibe. Die scharfen Schnittkanten derartiger Frontscheiben sind durch den rings umlaufenden Rand des erfindungsgemäßen Halters eingefaßt und geschützt und bei geeigneter Passung praktisch unsichtbar. Die Verletzungsgefahr an den zumeist relativ scharfen äußeren Schnittkanten ist durch die kantenübergreifende Rahmeneinfassung auch ohne aufwendigen Kantenschliff praktisch ausgeschaltet.

Vorzugsweise ist die Rückwand und der die Halteansätze tragende Rahmen als einstückiges Spritzgußformteil ausgebildet.

Im folgenden wird die Erfindung anhand eines in der Zeichnung dargestellten Ausführungsbeispiels näher erläutert. In der Zeichnung zeigen:
Fig. 1 eine Frontansicht des Kalters ohne Frontscheibe und Bildgut; und
Fig. 2 eine Schnittansicht durch den Halter in Richtung der Schnittlinie 11-11 in Figur 1 mit eingesetzter Frontscheibe.

Der in der Zeichnung dargestellte Halter hat einen mit einer Rückwand 1 einstückigen, umlaufenden, rechteckigen Rahmen 2, der sowohl frontseitig als auch rückseitig kragenförmig über die ebene Rückwand 1 vorspringt. An der frontseitigen Rahmenkante von zwei einander gegenüberliegenden Rahmenseiten 3 und 4 sind laschenartige Halteansätze 5 und 6 angeformt, die mit Abstand zur Ebene der Bodenwand 1 nach innen in eine Aufnahmemulde vorspringen, in die das Bildgut und eine klarsichtige Frontscheibe 7 einlegbar sind.

Im Bereich der Halteansätze 5 und 6 sind jeweils entlang der Rahmenseiten 3 und 4 Schlitze 10 und 11 vorgesehen, die bei dem dargestellten Ausführungsbeispiel jeweils in eine erweiterte Ausnehmung 12 bzw. 13 übergehen. Jede Ausnehmung 12 und 13 hat aus spritztechnischen Gründen eine mindestens der Projektionsfläche der Halteansätze entsprechende Größe. Die durch die Schlitze und Ausnehmungen 10... 13 gebildeten Freischnitte in der Bodenplatte 1 ermöglichen eine elastische Verformung der benachbarten, wenigstens einen Halteansatz 5 bzw. 6 tragenden Rahmenabschnitte soweit, daß die Halteansätze aus der den Scheibenrand übergreifenden Position nach außen ausgerückt werden, so daß die Frontscheibe 7 aus der Rahmenmulde ausgehoben werden kann. Diese elastische Verformung des den Halteansatz 6 tragenden Rahmenabschnitts ist in Figur 1 gestrichelt dargestellt. Sobald der zugehörige Rahmenabschnitt freigegeben wird, kehrt er elastisch wieder in die in Figur 1 mit ausgezogenen Linien dargestellte gerade Ursprungslage zurück, in der der zugehörige Halteansatz das Bildgut mit der Frontscheibe formschlüssig übergreifen und gegen die Rückwand 1 verspannen kann.

Wie in Figur 1 zu sehen ist, ist die Durchgangsöffnung 13 etwa halbkreisförmig begrenzt. Sie hat einen so großen Querschnitt, daß sie vom Benutzer mit der Fingerkuppe durchgriffen werden kann. Im ausgewölbten Zustand des zugehörigen Rahmenabschnitts können das blattförmige Bildgut und die Frontscheibe 7 von der Rahmenrückseite aus mit der Fingerkuppe ausgehoben werden. Sobald die Frontscheibe 7 und das Bildgut aus der Aufnahmemulde ausgehoben sind, können sie zwischen der Rückwand 1 und den gegenüberliegenden Halteansätzen 5 herausgezogen werden. Die Rahmenabschnitte 3 im Bereich der Schlitze und Öffnungen 10 und 12 können daher relativ starr sein. Andererseits ist aber auch in Ausrichtung mit den vorspringenden Halteansätzen 5 jeweils eine so große Durchgangsöffnung 12 vorgesehen, daß der Halter nach Spritzen in einer zweiteiligen Form leicht entformt werden kann.

In die auf der Rückseite der Rückwand 1 gebildete, von den bandartigen Rahmenseiten umgrenzte Mulde springt ein mit einer Bohrung 15 versehener Aufhängetopf 14 vor. Mit Hilfe einer die Bohrung 15 im Aufhängetopf 14 durchgreifenden Schraube kann der dargestellte Halter an einer geeigneten Trägerwand angeschraubt werden. Das seitliche Auswölben der freigeschnittenen Rahmenabschnitte, Aufweiten der zugehörigen Schlitze 10 bzw. 11 und Ausheben der zugehörigen Halteansätze 5 und 6 können auch problemlos vorgenommen werden, wenn der Halter beispielsweise an einer Zimmerwand fest montiert ist.

## Patentansprüche

1. Halter aus elastisch verformbarem Kunststoff zur Aufnahme von blattförmigem Bildgut mit einer eine Rückseite des Bildgutes im wesentlichen durchgehend flächig abstützenden Rückwand (1) mit wenigstens zwei in gegenseitigem Abstand angeordneten, mit Uberstand nach innen vorspringenden Halteansätzen (5, 6) zur Festlegung einer das Bildgut gegen die Rückwand (1) drückenden transparenten Frontscheibe (7) und mit wenigstens zwei, in der Rückwand (1) angeordneten Durchgangsöffnungen (12, 13), die jeweils mit wenigstens einem Halteansatz ausgerichtet sind und deren Öffnungsquerschnitt wenigstens so groß ist wie der Überstand des wenigstens einen zugehörigen Halteansatzes (5, 6), dadurch gekennzeichnet, daß der Halter einen von der Rückwand (1) zur Frontseite hin vorspringenden, umlaufenden Rahmen (2) aufweist, von dem an wenigstens zwei verschiedenen Seiten die Halteansätze (5, 6) nach innen vorspringend angeformt sind, daß die Durchgangsöffnungen (3,4) unmittelbar an Rahmenabschnitte (3,4) angrenzen und daß wenigstens eine (13) der Durchgangsöffnungen in einer solchen Länge entlang des unmittelbar, benachbarten Rahmenabschnitts (4) verläuft, daß der an beiden Enden im Rahmenverbund gehaltene Rahmenabschnitt unter Aufweitung der Durchgangsöffnung (12,13) bis zum Ausheben des zugehörigen Halteansatzes (5, 6) aus dessen Verriegelungseingriff über der Frontscheibe (7) seitlich auswölbbar ist.

2. Halter nach Anspruch 1 in der Ausführung als rechteckiger Bilderrahmen, dadurch gekennzeichnet, daß nach innen vorspringende Halteansätze (5, 6) an zwei gegenüberliegenden Rahmenseiten (3, 4) angeformt sind und daß die Rückwand (1) von diesen Rahmenseiten (3,4) durch Schlitze (10, 11) freigeschnitten ist, die unmittelbar an die zugehörigen Rahmenabschnitte (3,4) angrenzen und zu letzteren parallel verlaufen.

3. Halter nach Anspruch 1 oder 2, dadurch gekennzeichnet, daß die Durchgangsöffnungen (12, 13) Schlitze (10, 11 ) aufweisen, die parallel zu den zugehörigen und unmittelbar angrenzend an die Rahmenabschnitten (3,4) angeordnet sind.

4. Halter nach einem der Ansprüche 1 bis 3, dadurch gekennzeichnet, daß wenigstens eine Durchgangsöffnung (13) nach Größe und Form so gestaltet ist, daß sie mit einer Fingerkuppe durchgriffen werden kann.

5. Halter nach Anspruch 4, dadurch gekennzeichnet, daß die Durchgangsöffnung (13) an ihrer dem benachbarten Rahmenabschnitt (4) abgewandten Seite teilkreisförmig begrenzt ist.

6. Halter nach einem der Ansprüche 1 bis 5, dadurch gekennzeichnet, daß der Rahmen (2) nach hinten über die Rückwand (1) kragenförmig vorspringt.

7. Halter nach Anspruch 6, dadurch gekennzeichnet, daß eine topfförmige Aufhängevorrichtung (14) an die Rückwand (1) angespritzt ist.

8. Halter nach einem der Ansprüche 1 bis 7, dadurch gekennzeichnet, daß die Rückwand (1) und der die Halteansätze (5, 6) tragende Rahmen (2) als einstückiges Spritzgußformteil ausgebildet sind.

9. Halter nach einem der Ansprüche 1 bis 8, dadurch gekennzeichnet, daß die Tiefe einer von dem Rahmen (2) umgrenzten Aufnahmemulde größer als die gemeinsame Dicke von Bildgut und Frontscheibe (7) ist, so daß Bildgut und Frontscheibe in der Aufnahmemulde versenkt angeordnet sind.

## Claims

1. Holder of elastically deformable plastic for receiving picture material in sheet form having a rear wall (1) supporting the surface of a rear side of the picture material substantially continuously, at least two mutually spaced, inwardly projecting, overhanging mounting lugs (5, 6) for securing a transparent front sheet (7) pressing the picture material against the rear wall (1) and at least two openings (12, 13) arranged in the rear wall (1) which are each aligned with at least one mounting lug and whose cross-section is at least as large as the overhang of the at least one associated mounting lug (5, 6), characterized in that the holder has a peripheral frame (2) projecting towards the front side from the rear wall (1), from which frame on at least two different sides the mounting lugs (5, 6) are formed to project inwardly, that the openings (3, 4) are directly adjacent to frame sections (3, 4) and that at least one (13) of the openings extends along the directly adjacent frame section (4) for such a length that the frame section, which is held at both ends in the frame unit, may be laterally bowed-out whilst broadening the opening (12, 13) until the associated mounting lug (5, 6) is disengaged from its locking engagement over the front sheet (7).

2. Holder as claimed in claim 1 constructed as a rectangular picture frame, characterised in that inwardly projecting mounting lugs (5, 6) are formed on two opposing frame sides (3, 4) and that the rear wall (1) is cut free from these frame sides (3, 4) by slits (10, 11) which are directly adjacent to the associated frame sections (3, 4) and extend parallel to the latter.

3. Holder as claimed in claim 1 or 2, characterized in that the openings (12, 13) have slits (10, 11) which are arranged parallel to the associated frame sections (3,4) and directly adjacent to them.

4. Holder as claimed in one of claims 1 to 3, characterized in that at least one opening (13) is so constructed as regards its size and shape that it can be engaged with a finger tip.

5. Holder as claimed in claim 4, characterized in that the opening (13) has a part-circular edge on its side directed away from the adjacent frame section (4).

6. Holder as claimed in one of claims 1 to 5, characterized in that the frame (2) projects rearwardly beyond the rear wall (1) in the manner of a collar.

7. Holder as claimed in claim 6, characterized in that a cup-shaped suspension device (14) is injection moulded onto the rear wall (1).

8. Holder as claimed in one of claims 1 to 7, characterized in that the rear wall (1) and the frame (2) carrying the mounting lugs (5, 6) are constructed as an integral injection moulded component.

9. Holder as claimed in one of claims 1 to 8, characterized in that the depth of a receiving recess defined by the frame (2) is larger than the combined thickness of the picture material and front sheet (7) so that picture material and front sheet are disposed recessed in the receiving recess.

## Revendications

1. Support en matière plastique déformable élastiquement pour recevoir une image en forme de feuille, comportant une paroi arrière (1) servant d'appui sensiblement à plat et continu à la face arrière de l'image, au moins deux prolongements de support (5, 6) faisant saillie vers l'intérieur et disposés à une certaine distance, à l'opposé l'un de l'autre, pour fixer, par leur partie débordante, une vitre frontale (7) transparente, pressant l'image contre la paroi arrière (1) et au moins deux ouvertures de passage (12, 13) ménagées dans la paroi arrière (1) qui sont alignées avec au moins un prolongement de support et dont la section d'ouverture est au moins égale à la partie débordante d'au moins le prolongement de support considéré (5, 6), caractérisé par le fait que le support possède un cadre (2), qui s'étend, en saillie, de la paroi arrière (1) à la face avant, et duquel sont formés, par saillie vers l'intérieur, les prolongements de support (5, 6) sur au moins deux côtés différents, que les ouvertures de passage (12, 13) sont directement contigües à des sections de cadre (3, 4) et s'étendent chacune le long de la section de cadre contigüe sur une longueur telle que la section de cadre, maintenue liée à l'ensemble du cadre par ses deux extrémités, peut se cintrer latéralement jusqu'à écarter le prolongement de support correspondant (5, 6) de sa position d'engagement sur la vitre frontale (7), en même temps que s'élargit l'ouverture de passage (12, 13).

2. Support selon la revendication 1 dans la réalisation à cadre rectangulaire, caractérisé par le fait que des prolongements de support saillants (5, 6) sont formés sur deux côtés opposés (3,4) du cadre et que la paroi arrière (1) de ces côtés de cadre (3,4) est détachée des côtés du cadre (3, 4) par des fentes (10, 11) qui sont directement contigües aux sections de cadre (3, 4) et leur sont parallèles.

3. Support selon la revendication 1 ou 2, caractérisé par le fait que les ouvertures de passage (12, 13) présentent des fentes (10, 11) qui sont disposées parallèlement aux sections de cadre (3,4) et leur sont directement contigües.

4. Support selon l'une des revendications 1 à 3, caractérisé par le fait qu'au moins une ouverture de passage (13) est de grandeur et de forme telles qu'elle peut être traversée par un bout de doigt.

5. Support selon la revendication 4, caractérisé par le fait que l'ouverture de passage (13) présente, du côté tourné vers la section de cadre (4) voisine, un bord de forme semi-circulaire.

6. Support selon l'une des revendications 1 à 5, caractérisé par le fait que le cadre (2) fait saillie, en forme de collerette, vers l'arrière, au-dessus de la paroi arrière (1).

7. Support selon la revendication 6, caractérisé par le fait qu'un moyen d'accrochage (14) en forme de pot, est rapporté par injection sur la paroi arrière (1).

8. Support selon l'une des revendications 1 à 7, caractérisé par le fait que le cadre (2) portant la paroi arrière (1) et les prolongements de support (5, 6) est d'une seule pièce de moulage par injection.

9. Support selon l'une des revendications 1 à 8, caractérisé par le fait que la profondeur d'une cavité réceptrice délimitée par le cadre (2) est plus grande que le total des épaisseurs de l'image et de la vitre frontale (7), de sorte que l'image et la vitre sont enfoncées dans la cavité receptrice.
